# EUROPÄISCHE PATENTSCHRIFT

(11) **EP 2 251 269 B1**
(45) Veröffentlichungstag und Bekanntmachung des Hinweises auf die Patenterteilung: **10.10.2012**
(21) Anmeldenummer: 10161460.0
(22) Anmeldetag: 29.04.2010
(51) Int. Cl.: B65C 9/06

(54) **Verfahren und Vorrichtung zum Ausrichten der Drehlage von Behältern, insbesondere Flaschen**
Method and device for aligning the rotation position of containers, in particular bottles
Procédé et dispositif d'alignement de la position rotative de récipients, notamment de bouteilles

(30) Priorität: 12.05.2009 DE 102009020936
(43) Veröffentlichungstag der Anmeldung: 17.11.2010
(73) Patentinhaber: Krones AG, 93073 Neutraubling (DE)
(72) Erfinder: Niedermeier, Anton, 93326, Offenstetten (DE)
(74) Vertreter: Grünecker, Kinkeldey, Stockmair & Schwanhäusser

(56) Entgegenhaltungen:
- EP-A1- 1 958 880
- WO-A1-2004/056658
- WO-A2-2008/072070
- DE-A1-102005 041 497
- DE-A1-102007 030 917
- DE-U1-202005 006 755
- DE-U1-202005 017 180

## Beschreibung

Die Erfindung betrifft ein Verfahren und eine Vorrichtung zum Ausrichten der Drehlage von Behältern, insbesondere Flaschen, nach dem Oberbegriff des Patentanspruchs 1 bzw. 9.

Die Drehlage von Behältern muss z. B. in Etikettiermaschinen vor dem Etikettieren der Behälter ausgerichtet werden, um z. B. sicher zu stellen, dass eine Pressnaht weit genug vom Etikett entfernt ist und/oder das Etikett bezüglich einer Glasprägung korrekt positioniert ist.

Aus der EP 1 205 388 B2 ist es dazu bekannt, mittels vier Bild gebender Sensoren die Mantelfläche des Behälters über seinen gesamten Umfang zu erfassen, geeignete Merkmale in den aufgenommenen Bildern auszuwerten und dem Antriebssystem Befehle für die jeweils kürzeste Drehung des Behälters um seine Längsachse in eine Sollposition zu übergeben. Da hierfür gegebenenfalls ein Richtungswechsel nötig ist, wird die Drehung der Behälter nach der Bildauswertung zunächst angehalten, bevor die Sollposition schließlich angefahren werden kann.

Auch die JP 4-367432 beschreibt ein Verfahren, bei dem ein Merkmal auf einem rotierenden Behälter durch Auswertung von Videosignalen erfasst wird, wobei die Drehung des Behälters vor Anfahren der Sollposition zunächst angehalten wird und der Behälter zu diesem Zweck an eine separate Antriebseinheit übergeben wird.

Die DE 10 2007 030 917 A1 beschreibt ein Verfahren und ein System zum Ausrichten von Behältern für eine nachfolgende Etikettierung. Das beschriebene Verfahren umfasst die im Oberbegriff des Anspruchs 1 definierten Merkmale, wobei bei einer kontinuierlichen Flaschendrehung zunächst eine willkürliche Orientierung des Behälters erfasst wird und eine radial nach außen weisende Lage eines Merkmal zur nachfolgenden Feinjustage der Drehlage angefahren wird.

Ausgehend von dem Stand der Technik ist es erwünscht, den Zeitbedarf für die Ausrichtung von Behältern zu reduzieren. Bei der Ausrichtung eines kontinuierlichen Behälterstroms würde sich dabei auch der Platzbedarf verringern, z. B. die Anzahl der für die Ausrichtung benötigten Maschinenteilungen. Aufgabe der Erfindung ist es, ein dementsprechend verbessertes Verfahren bereit zu stellen.

Diese Aufgabe wird dadurch gelöst, dass die Schritte b) bis d), in denen ein Merkmal auf dem Behälter erfasst wird, eine Ist-Drehlage des Behälters auf der Grundlage des erfassten Merkmals berechnet wird, und ein Steuersignal zum Anfahren einer Soll-Drehlage des Behälters berechnet wird, während des Schritts a), in dem ein auszurichtender Behälter gedreht wird, ausgeführt werden. Ferner ist die Soll-Drehlage eine Startdrehlage für eine nachfolgende Etikettierung der Behälter. Dadurch dass ein Steuersignal zum Anfahren einer Soll-Drehlage des Behälters bereits während des Motorbetriebs berechnet und ausgegeben wird, kann eine Abbremsrampe und eine Beschleunigungsrampe eingespart und die Soll-Drehlage zügig angefahren werden.

Erfindungsgemäß wird der Behälter in den Schritten a) bis e) bis zum Erreichen der Soll-Drehlage ununterbrochen gedreht. Durch Vermeiden eines Stillstands vor Erreichen der Soll-Lage wird Schlupf im Antrieb vermieden und dadurch die Genauigkeit der Ausrichtung verbessert.

Erfindungsgemäß wird der Behälter während der Schritte a) bis e) entlang einer Transportstrecke bewegt. Dadurch können Behälter in einem kontinuierlichen Behälterstrom ausgerichtet werden.

Bei einer bevorzugten Ausführungsform wird die Drehung des Behälters in der Soll-Drehlage angehalten. Dadurch kann der zeitliche Ablauf, insbesondere der Beginn eines nachfolgenden Produktionsschritts, flexibel gestaltet werden.

Vorzugsweise wird der Behälter um seine Hauptachse gedreht. Dies erleichtert die Erkennung eines für eine Ist-Drehlage charakteristischen Merkmals auf der Behälteroberfläche.

Es ist ferner vorteilhaft, wenn der Behälter im Schritt e) bis zu einer Abbremsrampe mit im Wesentlichen der gleichen Winkelgeschwindigkeit gedreht wird wie im Schritt a). Dies reduziert die Anzahl der benötigten Beschleunigungsrampen und damit den Energieverbrauch für die Ausrichtung eines Behälters.

Es kann jedoch auch vorteilhaft sein, den Behälter im Schritt e) zumindest zeitweise mit einer höheren Winkelgeschwindigkeit zu drehen als im Schritt a). Dadurch kann die zum Anfahren der Soll-Drehlage benötigte Zeit und damit der Gesamtzeitaufwand für die Ausrichtung des Behälters weiter reduziert werden.

Bei einer günstigen Ausgestaltung wird die Winkelgeschwindigkeit im Schritt e) an einen Drehlagen-Korrekturwinkel angepasst. Dadurch kann die zum Anfahren der Soll-Drehlage benötigte Zeit vereinheitlicht werden, auch wenn die Differenz zwischen Ist-Drehlage und Soll-Drehlage bei einzelnen Behältern stark voneinander abweicht. Dies ermöglicht sowohl eine Zeitersparnis als auch eine Energieersparnis.

Vorzugsweise wird das Merkmal auf dem Behälter Bild gebend erfasst. Die Erkennung einer Ist-Drehlage kann dadurch in flexibler Weise und berührungslos erfolgen.

In vorteilhafter Weise sind die Schritte a) bis e) zum Ausrichten der Behälter Bestandteil eines Verfahrens zum Etikettieren von Behältern, bei dem die Behälter in einem zusätzlichen Schritt g) etikettiert werden.

Das technische Problem wird ebenso gelöst durch eine Vorrichtung nach Anspruch 9 zum Ausrichten der Drehlage von Behältern, bei der die Steuereinheit so ausgebildet ist, dass sie ein Steuersignal zum Anfahren einer Soll-Drehlage des Behälters berechnet und ausgibt, während der Motor betrieben wird. Auf diese Weise kann eine Abbremsrampe und eine Beschleunigungsrampe eingespart und die Soll-Drehlage zügig angefahren werden.

Vorzugsweise ist der Motor ein Servomotor. Dies ermöglicht ein einfaches und genaues Anfahren der Soll-Drehlage.

Die erfindungsgemäße Vorrichtung umfasst ferner ein Transportmittel, das den Behälter während der Ausrichtung seiner Drehlage entlang einer vorgegebenen Transportstrecke bewegt. Dadurch kann ein kontinuierlicher Behälterstrom ausgerichtet werden.

Das technische Problem wird ebenso gelöst durch eine Etikettiermaschine, die die erfindungsgemäße Vorrichtung umfasst.

Eine bevorzugte Ausführungsform der Erfindung ist in der Zeichnung dargestellt und wird nachstehend erläutert.

Die einzige Figur zeigt ein Zeitschema eines erfindungsgemäßen Verfahrens und den zugehörigen Verlauf der Drehgeschwindigkeit ω eines auszurichtenden Behälters 1 mit der Zeit t.

Wie in der Figur zu erkennen ist, wird ein Behälter 1, wie z. B. eine Flasche, während eines Verfahrensschritts a) auf einer durch einen (nicht dargestellten) Motor angetriebenen Halterung 3, wie z. B. einem Drehteller, mit einer Winkelgeschwindigkeit ω gedreht und gleichzeitig mit einem Transportmittel 5 bei einer Geschwindigkeit v entlang einer (nicht dargestellten) Transportstrecke bewegt. Während des Verfahrensschritts a) werden außerdem die nachfolgend erläuterten Verfahrensschritte b) bis d) ausgeführt.

Im Schritt b) wird der Behälter 1 durch den Bildbereich einer Bild gebenden Sensoreinheit 7 zum Erfassen eines für die Bestimmung der Drehlage ϕ des Behälters 1 geeigneten Merkmals 9 des Behälters 1 geführt. Die Sensoreinheit 7, die z. B. eine oder mehrere Kameras umfassen kann, erzeugt Messdaten M, wie z. B. einzelne Kamerabilder des Behälters 1.

Im Schritt c) ermittelt die Berechnungseinheit 11 anhand der Messdaten M die Lage des Merkmals 9, wie z. B. einer Pressnaht, und berechnet auf dieser Grundlage Lagedaten L des Behälters 1 bzw. der Halterung 3, insbesondere eine Ist-Drehlage ϕ1 des Behälters 1 bzw. der Halterung 3 und/oder einen Drehlagen-Korrekturwinkel Δϕ zur Korrektur aus der Ist-Drehlage ϕ_{I} in eine Soll-Drehlage ϕ_{S} des Behälters 1.

Im Schritt d) erzeugt und übermittelt die Steuereinheit 13 auf der Basis der Lagedaten L ein Steuersignal S für die Halterung 3 bzw. an den Motor zum Anfahren der Soll-Drehlage ϕ_{S}.

Im Schritt e) wird die Halterung 3 gedreht, bis der Behälter 1 die Soll-Drehlage ϕ_{S} erreicht.

Im Ausführungsbeispiel wird der Behälter 1 im Schritt a) und beim Übergang zum Schritt e) ununterbrochen gedreht, d. h. die Winkelgeschwindigkeit ω des Behälters 1 ist in günstiger Weise bis zum Erreichen der Soll-Drehlage ϕ_{S} stets größer als 0. Dadurch kann Schlupf im Antrieb der Halterung 3 und damit verbundene Ungenauigkeiten bei der Ausrichtung der Drehlage ϕ reduziert werden. Unter einer ununterbrochenen Drehung ist hier eine kontinuierliche Betriebsweise zu verstehen, die beispielsweise die Verwendung von Schrittmotoren einschließt.

Die Winkelgeschwindigkeit ω beträgt in der Soll-Drehlage ϕ_{S} bevorzugt 0. Eine solche Ruheposition der Drehlage ϕ ist wünschenswert, damit die Drehlage ϕ relativ zur Transportstrecke bis zum Beginn eines weiteren Behandlungs- oder Prüfschritts unverändert bleibt.

Letzteres ist jedoch nicht zwingend notwendig. Beispielsweise könnte die Winkelgeschwindigkeit ϕ in der Soll-Drehlage ϕ_{S} an einen nachfolgenden Behandlungs- oder Prüfschritt, wie z. B. eine Etikettierung, angepasst werden, um einen fließenden Übergang in der Drehung zu ermöglichen und dadurch eine Beschleunigungsrampe einzusparen.

Die Winkelgeschwindigkeit ω der Flasche 1 ist im Schritt a), und insbesondere im Schritt b), im Wesentlichen konstant, wie in Fig. 1 durch den Wert ω₁ angedeutet. Dies ist jedoch nicht zwingend erforderlich.

Für den Schritt e) ist es einerseits denkbar, die Winkelgeschwindigkeit ω₁ aus dem Schritt a) bis zur Abbremsrampe A am Ende des Schritts e) unverändert beizubehalten. Dadurch wird die Anzahl der für das Erreichen der Soll-Drehlage ϕ_{S} benötigten Beschleunigungs- und Abbremsrampen und somit der Energieverbrauch für die Drehlagenkorrektur minimiert. Andererseits könnte der Schritt e) eine Beschleunigungsrampe B bis zu einer maximalen Winkelgeschwindigkeit ω₂ aufweisen, wobei gilt: ω₂ > ω₁, um die zum Anfahren der Soll-Drehlage ϕ_{S} benötigte Zeit zu reduzieren bzw. zu minimieren. In Fig. 1 ist dies durch den gestrichelten Verlauf der Geschwindigkeitskurve angedeutet. Die dargestellten Verläufe der Winkelgeschwindigkeit ω sind allerdings nur beispielhaft und könnten auch im Schritt a) bzw. in den Schritten b), c) und/oder d) variieren.

Es ist auch möglich die Winkelgeschwindigkeit ω im Schritt e), insbesondere die Maximalgeschwindigkeit ω₂ und/oder eine mittlere Winkelgeschwindigkeit ω₃, an einen jeweils zwischen der zuvor berechneten Ist-Drehlage ϕ_{I} und der Soll-Drehlage ϕ_{S} liegenden Drehlagen-Korrekturwinkel Δϕ anzupassen. Dadurch lässt sich die Drehlage ϕ innerhalb eines einheitlichen und/oder optimalen Zeitfensters ausrichten, ggf. auch unabhängig vom jeweils benötigten Drehlagen-Korrekturwinkel Δϕ. Die Winkelgeschwindigkeit ω würde beispielsweise nur bei größeren Drehlagen-Korrekturwinkeln Δϕ bedarfsgemäß angehoben. Dies wäre ein Kompromiss aus Zeit- und Energieersparnis.

Der Behälter 1 dreht sich in/auf der Halterung 3 um eine Symmetrieachse des Behälters 1, vorzugsweise um seine Hauptachse 1', so dass die Sensoreinheit 7 eine zylindrische Mantelfläche des Behälters 1 oder einen ähnlich geeigneten Bereich, wie z. B. eine Flaschenschulter, über den gesamten Behälterumfang erfassen kann. Das Merkmal 9 kann eine Unebenheit auf der Behälteroberfläche sein, wie z. B. eine Prägung. Das Merkmal 9 bzw. mehrere Merkmale 9 stellt dann zwangsläufig eine Asymmetrie dar, die jedoch für die Definition der jeweiligen Drehachse nicht relevant ist.

Wie die Figur ebenfalls erkennen lässt, wird der Behälter 1 während der Schritte a) und e) von dem Transportmittel 5 kontinuierlich und bevorzugt mit konstanter Geschwindigkeit v weiter bewegt, so dass ein kontinuierlicher Behälterstrom bezüglich der Drehlage ϕ ausgerichtet werden kann. Dies ist in der Figur lediglich symbolisch angedeutet. Das Transportmittel 5 kann entlang einer linearen oder kurvenförmigen Förderstrecke verlaufen. Bei einer besonders vorteilhaften Variante ist das Transportmittel 5 ein Transportkarussell mit im Wesentlichen umfänglich gleichmäßig verteilten Halterungen 3. Die Halterungen 3 umfassen üblicherweise (nicht dargestellte) Zentriereinrichtungen für die Behälter 1.

Das Erstellen und Übermitteln der Daten M, L, S in den Schritten b) bis d) ist beispielhaft unter Bezug auf die Sensoreinheit 7, die Berechnungseinheit 11 und die Steuereinheit 13 dargestellt. Diese Funktionen können jedoch beliebig auf eine oder mehrere solcher Einheiten verteilt sein. Die Berechnungseinheit 11 könnte z. B. auch Eingangsschaltungen für Videosignale und Bandpassfilter zur Auswertung von Bilddaten umfassen. Die Steuereinheit 13 ist bevorzugt, jedoch nicht zwangsweise, als separates Gerät ausgeführt, das mit der Berechnungseinheit 11 über einen standardisierten Datenkanal kommuniziert.

Beispielsweise könnte ein computergestütztes Kamerasystem Kamerabilder aufnehmen, daraus eine Ist-Drehlage ϕ_{I} berechnen und die berechneten Daten L, ggf. mit der Soll-Drehlage ϕₛ und/oder dem Drehlagen-Korrekturwinkel Δϕ, über einen CAN-Bus an eine Servo-Steuerung übergeben. Diese könnte für die Ausrichtung der Behälter 1 erforderliche Trajektorien berechnen, ggf. unter Berücksichtigung einer gleichzeitigen Bewegung entlang der Transportstrecke , und Servomotoren zum Antrieb der Halterungen 3 für je einen Behälter 1 entsprechend ansteuern. Es wären jedoch auch andere Antriebssysteme und Motortypen für die Halterung 3 denkbar.

Ebenso ist es zwar wünschenswert, jedoch nicht notwendig, dass die Schritte b), c) und d), wie dargestellt, ohne Pause oder Überlappung aufeinander folgen.

Das erfindungsgemäße Verfahren wird bevorzugt unmittelbar vor einer Etikettierung der Behälter 1 angewendet, z. B. in einer Etikettiermaschine, es eignet sich jedoch auch zur Kombination mit anderen Behandlungs- und/oder Prüfverfahren.

Je nach Anforderung an die Genauigkeit der Ausrichtung könnteeine Feinjustage der Soll-Drehlage ϕₛ im Anschluss an den Schritt e) erfolgen. Hierzu sind in der Regel eine erneute Erkennung des Merkmals 9 über einen kleinen Drehlagenbereich sowie Berechnungen und das erneute Anfahren der Soll-Drehlage ϕₛ in Anlehnung an die Schritte a) bis e) nötig. Die Behälter werden jedoch erfindungsgemäß ohne zusätzliche Feinjustage etikettiert.

## Patentansprüche

1. Verfahren zum Ausrichten der Drehlage von Behältern, insbesondere Flaschen, mit folgenden Schritten:
a) Drehen eines auszurichtenden Behälters (1);
b) Erfassen eines Merkmals (9) auf dem Behälter (1) über den gesamten Behälterumfang;
c) Berechnen einer Ist-Drehlage (ϕ_{I}) des Behälters (1) auf der Grundlage des erfassten Merkmals (9);
d) Berechnen eines Steuersignals (S) zum Anfahren einer Soll-Drehlage (ϕₛ) des Behälters (1); und
e) Anfahren der Soll-Drehlage (ϕₛ),
wobei der Behälter (1) während der Schritte a) bis e) entlang einer Transportstrecke bewegt wird.
**dadurch gekennzeichnet, dass**
die Soll-Drehlage (ϕₛ) eine Startdrehlage für eine nachfolgende Etikettierung der Behälter (1) ist; und die Schritte b) bis d) während des Schritts a) ausgeführt werden, und
dass der Behälter (1) in den Schritten a) bis e) bis zum Erreichen der Soll-Drehlage (ϕₛ) ununterbrochen gedreht wird.

2. Verfahren nach Anspruch 1, **dadurch gekennzeichnet, dass** die Drehung des Behälters (1) in der Soll-Drehlage (ϕₛ) angehalten wird.

3. Verfahren nach Anspruch 1 oder 2, **dadurch gekennzeichnet, dass** der Behälter (1) um seine Hauptachse (1') gedreht wird.

4. Verfahren nach mindestens einem der vorigen Ansprüche, **dadurch gekennzeichnet, dass** der Behälter im Schritt e) bis zu einer Abbremsrampe (A) mit im Wesentlichen der gleichen Winkelgeschwindigkeit (ω₁) gedreht wird wie im Schritt a).

5. Verfahren nach mindestens einem der Ansprüche 1 bis 3, **dadurch gekennzeichnet, dass** der Behälter im Schritt e) zumindest zeitweise mit einer höheren Winkelgeschwindigkeit (ω₂) gedreht wird als im Schritt a).

6. Verfahren nach Anspruch 5, **dadurch gekennzeichnet, dass** die Winkelgeschwindigkeit (ω₂) im Schritt e) an einen Drehlagen-Korrekturwinkel (Δϕ) angepasst wird.

7. Verfahren nach mindestens einem der vorigen Ansprüche, **dadurch gekennzeichnet, dass** das Merkmal (9) auf dem Behälter (1) Bild gebend erfasst wird.

8. Verfahren zum Etikettieren von Behältern, mit folgenden Schritten:
a) bis e) Ausrichten der Behälter (1) nach einem der Ansprüche 1 bis 7; und
g) Etikettieren der Behälter (1).

9. Vorrichtung zur Durchführung des Verfahrens nach mindestens einem der vorigen Ansprüche, mit:
- mindestens einer drehbaren Halterung (3) mit einem Motor zum Drehen eines auszurichtenden Behälters (1);
- mindestens einer Bild gebenden Sensoreinheit (7) zum Erfassen eines Merkmals (9) auf dem Behälter (1) über den gesamtes Behälterunfang;
- einer Berechnungseinheit (11) zum Berechnen einer Ist-Drehlage (ϕ_{I}) des Behälters (1) auf der Grundlage des erfassten Merkmals;
- einer Steuereinheit (13) zum Ansteuern des Motors ; und
- einem Transportmittel (5), das den Behälter (1) während der Ausrichtung seiner Drehlage (ϕ) entlang einer vorgegebenen Transportstrecke bewegt.
**dadurch gekennzeichnet, dass**
die Steuereinheit so ausgebildet ist, dass sie ein Steuersignal zum Anfahren einer Soll-Drehlage (ϕₛ) des Behälters (1) berechnet und ausgibt, während der Motor betrieben wird, derart, dass die Soll-Drehlage (ϕₛ) eine Startdrehlage für eine nachfolgende Etikettierung der Behälter (1) ist und der Behälter bis zum Erreichen der Soll-Drehlage (ϕₛ) ununterbrochen gedreht wird.

10. Vorrichtung nach Anspruch 9, **dadurch gekennzeichnet, dass** der Motor ein Servomotor ist.

11. Etikettiermaschine mit einer Vorrichtung nach Anspruch 9 oder 10.

## Claims

1. Method for orienting the rotational position of containers, in particular bottles, comprising the following steps:
a) rotating a container (1) to be oriented;
b) detecting a feature (9) on the container (1) over the complete container circumference;
c) calculating an actual rotational position (ϕ_{I}) of the container (1) on the basis of the detected feature (9);
d) calculating a control signal (S) for moving the container (1) to a desired rotational position (ϕₛ); and
e) moving the container to the desired rotational position (ϕₛ),
wherein the container (1) is moved along a transport path during steps a) to e),
**characterised in that** the desired rotational position (ϕₛ) is a start position for subsequent labelling of the containers (1) and the steps b) to d) are carried out during step a) and
that the container (1) is rotated without interruptions in the steps a) to e) until it reaches the desired rotational position (ϕₛ).

2. Method according to claim 1, **characterised in that** the rotation of the container (1) is stopped in the desired rotational position (ϕₛ).

3. Method according to claim 1 or 2, **characterised in that** the container (1) is rotated about its main axis (1').

4. Method according to at least one of the preceding claims, **characterised in that** the container is rotated in step e) to a deceleration ramp (A) at substantially the same angular velocity (ω₁) as in step a).

5. Method according to at least one of claims 1 to 3, **characterised in that** the container is rotated in step e) at least temporarily at a higher angular velocity (ω₂) than in step a).

6. Method according to Claim 5, **characterised in that** the angular velocity (ω₂) in step e) is adapted to a rotational position correction angle (Δϕ).

7. Method according to at least one of the preceding claims, **characterised in that** the feature (9) is detected on the container (1) by imaging.

8. Method for labelling containers comprising the following steps:
a) to e) orienting the container (1) according to any one of claims 1 to 7; and
g) labelling the container (1).

9. Device for carrying out the method according to at least one of the preceding claims, comprising:
- at least one rotatable support (3) with a motor for rotating a container to be oriented (1);
- at least one imaging sensor unit (7) for detecting a feature (9) on the container (1) over the complete container circumference;
- a calculation unit (11) for calculating an actual rotational position (ϕ₁) of the container (1) on the basis of the detected feature;
- a control unit (13) for actuating the motor; and
- a transport means (5) which moves the container (1) along a predetermined transport path during the orientation of its rotational position (ϕ),
**characterised in that**
the control unit is designed such that it calculates and outputs a control signal for moving the container (1) to a desired rotational position (ϕₛ), while the motor is operated such that the desired rotational position (ϕₛ) is a start position for subsequent labelling of the containers (1) and that the container is rotated without interruptions until it reaches the desired rotational position (ϕₛ).

10. Device according to claim 9, **characterised in that** the motor is a servomotor.

11. Labelling machine with a device according to claim 9 or 10.

## Revendications

1. Procédé pour orienter la position de rotation de récipients, en particulier de bouteilles, avec les étapes qui consistent :
a) à tourner un récipient (1) à orienter ;
b) à détecter une caractéristique (9) sur le récipient (1), sur toute la circonférence de celui-ci ;
c) à calculer une position de rotation réelle (ϕ₁) du récipient (1) sur la base de la caractéristique (9) détectée ;
d) à calculer un signal de commande (S) pour approcher d'une position de rotation théorique (ϕₛ) du récipient (1) ; et
e) à approcher de la position de rotation théorique (ϕₛ), étant précisé que le récipient (1), pendant les étapes a) à e), est déplacé le long d'une trajectoire de transport,
**caractérisé en ce que** la position de rotation théorique (ϕₛ) est une position de rotation de départ pour un étiquetage consécutif des récipients (1) ; et les étapes b) à d) sont exécutées pendant l'étape a), et
**en ce que** le récipient (1), lors des étapes a) à e), est tourné sans interruption jusqu'à obtention de la position de rotation théorique (ϕₛ).

2. Procédé selon la revendication 1, **caractérisé en ce que** la rotation du récipient (1) est arrêtée dans la position de rotation théorique (ϕₛ).

3. Procédé selon la revendication 1 ou 2, **caractérisé en ce que** le récipient (1) est tourné sur son axe principal (1').

4. Procédé selon l'une au moins des revendications précédentes, **caractérisé en ce que** le récipient, lors de l'étape e), est tourné jusqu'à une rampe de freinage (A) globalement à la même vitesse angulaire (ω₁) que lors de l'étape a).

5. Procédé selon l'une des revendications 1 à 3, **caractérisé en ce que** le récipient, lors de l'étape e), est tourné au moins temporairement à une vitesse angulaire (ω₂) supérieure à l'étape a).

6. Procédé selon la revendication 5, **caractérisé en ce que** la vitesse angulaire (ω₂), lors de l'étape e), est adaptée à un angle de correction de position de rotation (Δϕ).

7. Procédé selon l'une des revendications précédentes, **caractérisé en ce que** la caractéristique (9) prévue sur le récipient (1) est détectée avec visualisation.

8. Procédé pour l'étiquetage de récipients, avec les étapes qui consistent :
a) à e) à orienter les récipients (1) selon l'une des revendications 1 à 7 ; et
g) à étiqueter les récipients (1).

9. Dispositif pour la mise en oeuvre du procédé selon l'une au moins des revendications précédentes, avec :
- au moins une fixation rotative (3) avec un moteur pour tourner un récipient (1) à orienter ;
- au moins une unité à capteur à visualisation (7) pour détecter une caractéristique (9) sur le récipient (1), sur toute la circonférence de celui-ci ;
- une unité de calcul (11) pour calculer une position de rotation réelle (ϕ₁) du récipient (1) sur la base de la caractéristique détectée ;
- une unité de commande (13) pour commander le moteur, et
- un moyen de transport (5) qui déplace le récipient (1), pendant l'orientation de sa position de rotation (ϕ), le long d'une trajectoire de transport prédéfinie,
**caractérisé en ce que** l'unité de commande est conçue pour calculer et émettre un signal de commande pour l'approche d'une position de rotation théorique (ϕₛ) du récipient (1) pendant que le moteur fonctionne, de telle sorte que la position de rotation théorique (ϕₛ) est une position de rotation de départ pour un étiquetage consécutif des récipients (1), et que le récipient est tourné sans interruption jusqu'à obtention de la position de rotation théorique (ϕₛ).

10. Dispositif selon la revendication 9, **caractérisé en ce que** le moteur est un servomoteur.

11. Machine d'étiquetage avec un dispositif selon la revendication 9 ou 10.
